# EUROPÄISCHE PATENTANMELDUNG

(11) **EP 4 778 607 A1**
(43) Veröffentlichungstag der Anmeldung: **22.07.2026**
(21) Anmeldenummer: 25224247.4
(22) Anmeldetag: 17.12.2025
(51) Int. Cl.: A63H 33/10

(54) **BAUTEIL ZUM EINBAU IN EIN KONSTRUKTIONSBAUSYSTEM**

(30) Priorität: 17.01.2025 DE 102025101705
(71) Anmelder: Doubleeagle Industry (China) Limited, Shantou City, Guangdong (CN)
(72) Erfinder: Puotkalis, Martynas, 10318 V.Grybo 23-15, Vilnius (LT)
(74) Vertreter: von Bülow & Tamada

(57) **Zusammenfassung**

Offenbart wird ein Bauteil (2, 2') zum Bau eines Modells eines Konstruktionsbausystems mit einem Rastermaß, in dem Verbindungspunkte in einer Längsrichtung (4), in einer Querrichtung (6) quer zur Längsrichtung (4) und in einer Höhenrichtung (8) quer zur Längsrichtung (4) und quer zur Querrichtung (6) einen vordefinierten Rasterabstand (18) voneinander haben, umfassend
- ein Befestigungselement (14, 16) zum Verbindung mit anderen Bauteilen des Konstruktionsbausystems in einer Verbindungsrichtung (4, 6) senkrecht zur Höhenrichtung (8) und
- eine in der Höhenrichtung (8) gesehen über dem Befestigungselement (14, 16) daran gehaltene Platte (20) die zumindest bereichsweise von einer senkrecht zur Höhenrichtung (8) ausgerichteten Fußkante (22) und einer der Fußkante (22) gegenüberliegenden Randkante (24) begrenzt ist, dadurch gekennzeichnet, dass die Platte (20) an der Fußkante (22) zur Höhenrichtung (8) mit einem Fußkantenwinkel (32) und an der Randkante (24) zur Höhenrichtung (8) mit einem Randkantenwinkel (34) geneigt ist, der kleiner ist, als der Fußkantenwinkel (32), wobei ein Neigungswinkel (30) der Platte (20) zur Höhenrichtung (8) zwischen dem Fußkantenwinkel (32) und dem Randkantenwinkel (34) monoton steigend und frei von Wendepunkten ist.

## Beschreibung

Die Erfindung betrifft ein Bauteil zum Einbau in ein Konstruktionsbausystem gemäß dem Oberbegriff des Anspruchs 1.

Die Firma Lego A/S hat unter der Teilenummer 5742 ein Bauteil zum Einbau in ein Modell eines Konstruktionsbausystems mit einem Rastermaß veröffentlicht, in dem Verbindungspunkte in einer Längsrichtung, in einer Querrichtung quer zur Längsrichtung und in einer Höhenrichtung quer zur Längsrichtung und quer zur Querrichtung einen vordefinierten Rasterabstand voneinander haben. Dieses Bauteil umfasst ein Befestigungselement zum Verbindung mit anderen Bauteilen des Konstruktionsbausystems in einer Verbindungsrichtung senkrecht zur Höhenrichtung und eine in der Höhenrichtung gesehen über dem Befestigungselement daran gehaltene Platte die zumindest bereichsweise von einer senkrecht zur Höhenrichtung ausgerichteten Fußkante und einer der Fußkante gegenüberliegenden Randkante begrenzt ist.

Es ist Aufgabe der Erfindung, das bekannte Bauteil zu verbessern.

Die Aufgabe wird durch die Merkmale des unabhängigen Anspruchs gelöst. Bevorzugte Weiterbildungen sind Gegegenstand der abhängigen Ansprüche.

Gemäß einem Aspekt der Erfindung umfasst ein Bauteil zum Verkleiden eines Modell eines Konstruktionsbausystem mit einem Rastermaß, in dem Verbindungspunkte in einer Längsrichtung, in einer Querrichtung quer zur Längsrichtung und in einer Höhenrichtung quer zur Längsrichtung und quer zur Querrichtung einen vordefinierten Rasterabstand voneinander haben, umfassend ein Befestigungselement zum Verbindung mit anderen Bauteilen des Konstruktionsbausystems in einer Verbindungsrichtung senkrecht zur Höhenrichtung und eine in der Höhenrichtung gesehen über dem Befestigungselement daran gehaltene Platte die zumindest bereichsweise von einer senkrecht zur Höhenrichtung ausgerichteten Fußkante und einer der Fußkante gegenüberliegenden Randkante begrenzt ist. Erfindungsgemäß ist die Platte an der Fußkante zur Höhenrichtung mit einem Fußkantenwinkel und an der Randkante zur Höhenrichtung mit einem Randkantenwinkel geneigt, der kleiner ist, als der Fußkantenwinkel, wobei ein Neigungswinkel der Platte zwischen dem Fußkantenwinkel und dem Randkantenwinkel monoton steigend und frei von Wendepunkten ist.

Dem angegebenen Bauteil liegt die Überlegung zugrunde, dass der Neigungswinkel der Platte des eingangs genannten Bauteils zwischen dem Fußkantenwinkel und dem Randkantenwinkel bereichsweise zunimmt und dann wieder abnimmt, was zu einer Veränderung der Krümmung der Oberfläche der Platte führt. Diese Änderung der Krümmung führt zu unerwünschten optischen Effekten, wie z. B. Verfärbungen oder ungleichmäßigen Lichtreflexionen, die das Erscheinungsbild des Bauteils beeinträchtigen können. Darüber hinaus kann eine solche Änderung der Krümmung auch mechanische Spannungen in der Materialoberfläche erzeugen, die die Präzision und Stabilität der Verbindung zwischen Bauteilen negativ beeinflussen.

Um diese Probleme zu lösen, wird mit dem angegebenen Bauteil vorgeschlagen, den Neigungswinkel der Platte zwischen der Fußkante und der Randkante monoton steigend und frei von Wendepunkten zu gestalten. Dadurch wird eine gleichmäßige Krümmung der Oberfläche erreicht, die optische Verfärbungen und Schattenbildung effektiv vermeidet. Insbesondere reflektiert die Oberfläche das Licht gleichmäßig, was zu einer homogeneren Erscheinung mit hoher Farbtreue führt.

Zudem trägt die monotone Steigung des Neigungswinkels dazu bei, mechanische Spannungen in der Oberfläche zu minimieren. Dies verbessert die Passgenauigkeit und die Stabilität des Bauteils im Konstruktionsbausystem. Die gleichmäßige Neigung verhindert außerdem, dass an Übergangsstellen Materialschwächen oder ungleichmäßige Belastungen auftreten, was die Langlebigkeit des angegebenen Bauteils erhöht.

Ein weiterer Vorteil der vorgeschlagenen Gestaltung liegt in der verbesserten Fertigungsqualität. Da die Oberfläche der Platte frei von abrupten Änderungen in der Krümmung ist, kann der Produktionsprozess präziser gesteuert werden. Dies reduziert mögliche Fertigungsfehler und stellt sicher, dass jedes Bauteil den hohen Qualitätsanforderungen genügt.

Auf diese Weise ist ein optisch farbtreues Bauteil geschaffen, der sich passgenau in das Konstruktionsbausystem einfügen lässt.

In einer Weiterbildung des angegebenen Bauteils besitzt der Fußkantenwinkel einen Wert von kleiner 5°. Auf diese Weise ist eine besonders sanfte Neigung der Platte zur Höhenrichtung gegeben, wodurch die Übergangszone zwischen der Fußkante und der restlichen Oberfläche der Platte optisch und mechanisch äußerst gleichmäßig gestaltet ist. Dies reduziert das Risiko unerwünschter Lichtreflektionen oder Schattenbildungen an der Fußkante weiter und trägt so zu einer ästhetisch homogen wirkenden Oberfläche bei. Darüber hinaus ermöglicht der kleine Fußkantenwinkel eine präzisere Anpassung der Platte an die Geometrie des Konstruktionsbausystems. Dies erhöht die Kompatibilität des Bauteils mit anderen Elementen und sorgt für eine bessere Integration in das Gesamtsystem, ohne dass sichtbare Übergänge oder Ungenauigkeiten auftreten. Gleichzeitig wird durch die reduzierte Neigung an der Fußkante das Risiko von mechanischen Spannungen minimiert, die an stärker geneigten Übergängen auftreten könnten. Ein weiterer Vorteil liegt in der verbesserten Produktionsqualität. Die geringe Neigung an der Fußkante vereinfacht den Fertigungsprozess, da Werkzeuge und Formen für die Herstellung des Bauteils weniger komplex gestaltet werden müssen. Dies erhöht die Wiederholgenauigkeit und minimiert mögliche Toleranzabweichungen, wodurch die hohe Qualität des Endprodukts sichergestellt wird.

In einer zusätzlichen Weiterbildung des angegebenen Bauteils besitzt der Randkantenwinkel einen Wert von größer 20°. Auf diese Weise wird eine vergleichsweise steile Neigung der Platte an der Randkante zur Höhenrichtung erreicht, wodurch die Lichtreflektion an der Randkante weiter reduziert wird, da die steilere Neigung das Licht in eine gezielte Richtung lenkt und so optische Verfärbungen oder Schattenbildungen an der Randkante effektiv minimiert. Darüber hinaus verbessert ein Randkantenwinkel von mehr als 20° die Stabilität der Randkante. Die erhöhte Neigung verleiht der Platte in diesem Bereich eine robustere Geometrie, die mechanischen Belastungen besser standhält und eine präzisere Verbindung mit angrenzenden Bauteilen ermöglicht. Dies trägt zur Gesamtsolidität des Konstruktionssystems bei und minimiert das Risiko von Verformungen oder Absplitterungen an der Randkante. Ein weiterer Vorteil liegt in der klar definierten optischen Abgrenzung der Randkante. Durch den größeren Winkel entsteht ein deutlicher Übergang zwischen der Randkante und der übrigen Platte, was die ästhetische Wahrnehmung der Oberfläche verbessert. Diese klaren Konturen sind bei komplexen Modellen von Vorteil, da sie eine präzisere visuelle Struktur schaffen. Zusätzlich wirkt sich die Gestaltung positiv auf den Fertigungsprozess aus. Ein Randkantenwinkel von mehr als 20° erleichtert die Entformung der Platte aus der Gussform, da die steilere Geometrie geringere Anforderungen an die Fertigungstoleranzen stellt. Dies verbessert die Reproduzierbarkeit und reduziert potenzielle Fertigungsfehler, was die Produktionsqualität weiter erhöht.

In einer anderen Weiterbildung des angegebenen Bauteils ist eine Zunahme des Neigungswinkels der Platte pro Längeneinheit der Platte in der Höhenrichtung einen Bereich 0,5% bis 3,5% nicht überschreitet. Alternativ ausgedrückt bedeutet dies, dass die Zunahme des Neigungswinkels pro Längeneinheit in der Höhenrichtung im einem Bereich von 0,5° bis 2° pro Millimeter liegt. Diese Begrenzung sorgt dafür, dass die Krümmung der Platte besonders gleichmäßig und frei von abrupten Änderungen bleibt. Dadurch wird die Lichtreflektion weiter optimiert, mechanische Spannungen reduziert und die Fertigungsqualität verbessert.

In einer noch anderen Weiterbildung des angegebenen Bauteils entspricht ein Verhältnis ω zwischen einer in der Höhenrichtung betrachteten Höhe h der Platte und einer Steigung der Platte an der Randkante der Formel $w \leq \frac{h}{tan \left(Randkantenwinkel\right)}$, wobei das Verhältnis ω aus einem Bereich zwischen 14 bis 24 mm, vorzugsweise zwischen 18 bis 20 mm gewählt ist. Auf diese Weise wird die optische als auch mechanische Eingliederbarkeit des angegebenen Bauteils in das Rastermaß des Konstruktionssystems weiter verbessert. Gleichzeitig stellt die Begrenzung sicher, dass die mechanischen Anforderungen an das Bauteil erfüllt werden, denn das Verhältnis ω stellt gewährleistet eine Breite in Relation zur Höhe, bei der die Platte stabil bleibt, ohne dass unerwünschte Hebelwirkungen auftreten, die zu Materialversagen führen könnten. Schließlich bietet das angegebene Verhältnis ω auch Vorteile in der Produktion, da standardisierte Abmessungen die Fertigung und die Kontrolle der Qualität erleichtern.

In einer weiteren Weiterbildung ist das Befestigungselement als Hülse mit einer sich in der Verbindungsrichtung erstreckenden Durchgangsöffnung vorzugweise in Form einer Kreuzaufnahme ausgebildet. Auf diese Weise wird eine definierte Führung bei der Ausrichtung des Bauteils gewährleistet, die eine exakte Positionierung des Bauteils relativ zu angrenzenden Bauteilen ermöglicht. Dies ist insbesondere im Zusammenhang mit der optischen Ausrichtung des Bauteils von großer Bedeutung, da selbst geringfügige Verdrehungen oder Abweichungen das harmonische Erscheinungsbild eines Modells erheblich beeinträchtigen könnten. Die bevorzugte Gestaltung der Durchgangsöffnung als Kreuzaufnahme steigert diesen Vorteil weiter, da sie nicht nur eine definierte Führung bietet, sondern auch die Möglichkeit eröffnet, die Drehlage des Bauteils reproduzierbar einzustellen. Eine Kreuzaufnahme sorgt durch ihre symmetrische Form dafür, dass das Bauteil nur in vordefinierten Winkelschritten ausgerichtet werden kann, was unerwünschte Drehbewegungen oder unsaubere Ausrichtungen verhindert. Dadurch bleibt die optische Kohärenz des gesamten Modells gewahrt, und das Bauteil fügt sich optisch präzise in das Gesamtbild ein.

In einer zusätzlichen Weiterbildung des angegebenen Bauteils weisen die Randkante und die Fußkante in der Querrichtung einen maximalen Abstand voneinander auf und nähern sich mit einer Randkantenkrümmung und einer Fußkantenkrümmung kleiner als die Randkantenkrümmung aneinander an. Auf diese Weise werden Lichtreflexionen weiter vergleichmäßigt, wodurch optische Unregelmäßigkeiten wie Schattenbildung oder Verfärbungen weiter minimiert werden. Die höhere Steigung der Platte im Bereich der Randkante erfordert im Zusammenhang mit der stärkeren Krümmung der Randkante weniger Material, da in diesem Bereich das Material in Längsrichtung reduziert werden kann. Diese gezielte Materialeinsparung führt zu einer leichteren Platte. Das ist insbesondere bei größeren Modellen von Vorteil, da das Gesamtgewicht der Konstruktion reduziert wird, was sich positiv auf die Handhabung und Stabilität auswirkt. Da weniger Material für die Herstellung des Bauteils benötigt wird, können die Produktionskosten gesenkt werden. Dies ist ein wirtschaftlicher Vorteil, der insbesondere bei der Massenfertigung eine Rolle spielt. Darüber hinaus wird auch der Energieverbrauch während des Herstellungsprozesses durch die geringere Materialmenge reduziert. Trotz der Materialeinsparung bleibt die mechanische Stabilität erhalten, da die Kräfte entlang der Platte gleichmäßig verteilt werden. Die gekrümmte Fußkante trägt dazu bei, die strukturelle Festigkeit im Bereich der Basis zu gewährleisten, während die gerade Randkante mit höherer Steigung eine effiziente Nutzung des Materials ermöglicht.

In einer bevorzugten Weiterbildung des angegebenen Bauteils ist die Fußkantenkrümmung gleich null gewählt, also die Fußkante gerade ausgebildet. Dies vereinfacht die Herstellung erheblich, da sie mit weniger komplexen Werkzeugen und Formen gefertigt werden kann. Dies führt zu niedrigeren Fertigungskosten und einer höheren Präzision in der Produktion, da einfache Geometrien weniger Toleranzabweichungen aufweisen. Darüber hinaus bietet eine gerade Fußkante eine stabilere Basis für die Befestigung der Platte am restlichen Konstruktionssystem. Die größere Kontaktfläche sorgt für eine gleichmäßigere Kraftübertragung und erhöht die mechanische Stabilität des gesamten Bauteils, insbesondere bei größeren Modellen, wo Stabilität und Belastbarkeit entscheidend sind. Ein weiterer Vorteil liegt in einer optimierten Materialnutzung. Durch die gerade Form der Fußkante wird das Material effizienter genutzt, da keine zusätzlichen Verstärkungen oder Materialanhäufungen erforderlich sind, um die Stabilität sicherzustellen. Dies reduziert den Materialverbrauch und trägt zu einer ressourcenschonenden Produktion bei. Gleichzeitig ergibt sich durch die gerade Fußkante eine klare visuelle Abgrenzung zwischen der Basis des Bauteils und der geneigten Platte. Dies reduziert Spaltmaße, da die Übergänge zwischen den Bauteilen sauberer und präziser wirken. Schließlich erhöht die gerade Fußkante die Kompatibilität des Bauteils mit anderen Elementen des Konstruktionssystems, da sie sich besser an gerade oder flache Oberflächen anpasst und dadurch die Montageflexibilität steigert.

In einer besonderen Weiterbildung des angegebenen Bauteils ist die Randkante in Längsrichtung gesehen zur Fußkante hin monoton, vorzugsweise streng monoton fallend ausgebildet. Dies verhindert, dass es zu Unregelmäßigkeiten in der Reflexion von Licht auf der Oberfläche kommt. Die gleichmäßige Abnahme in der Längsrichtung sorgt dafür, dass Licht homogen verteilt wird, was Verfärbungen oder störende Schattenbildung minimiert. Die fallende Randkante erlaubt zudem eine gezielte Materialverteilung entlang der Platte. Da der Verlauf gleichmäßig abnimmt, wird das Gewicht des Bauteils reduziert, ohne die Stabilität zu beeinträchtigen. Dies führt zu einem effizienteren Einsatz des Materials und erhöht die mechanische Belastbarkeit, da keine Schwachstellen durch abrupt wechselnde Geometrien entstehen. Die fallende Randkante erleichtert die Integration des Bauteils in Modelle, da sie eine natürliche Übergangsform bietet. Besonders bei komplexen Strukturen oder schrägen Oberflächen wirkt sich die monotone Abnahme positiv auf die Passform und das Erscheinungsbild aus. Die Platte fügt sich sauber in das Konstruktionssystem ein und erzeugt eine gleichmäßige Oberfläche. Eine monotone oder streng monotone Abnahme der Randkante ist ferner einfacher zu fertigen als komplexere oder wechselhafte Geometrien. Die gleichmäßige Form reduziert die Anforderungen an die Werkzeuge und minimiert Fertigungstoleranzen. Dadurch können Bauteile konsistenter hergestellt und Produktionskosten gesenkt werden. In bestimmten Szenarien, z. B. bei Modellen, die aerodynamische Eigenschaften simulieren sollen, ist eine streng monoton fallende Randkante vorteilhaft, denn die fließende Form reduziert den Luftwiderstand und verbessert das Verhalten des Modells in dynamischen Anwendungen.

In einer besonders bevorzugten Weiterbildung umfasst das angegebene Bauteil ein Stabilisierungselement, das in einem in der Längsrichtung gesehenen Querschnitt winkelförmig ausgebildet ist und Befestigungselement aus die Platte von einer in der Höhenrichtung gesehenen Unterseite her abstützt. Durch die winkelförmige Gestaltung wird die Last, die auf die Platte wirkt, effektiv auf das Befestigungselement übertragen. Dies verhindert ein mögliches Durchbiegen oder Verformen der Platte, selbst bei höheren Belastungen, und sorgt für eine gleichmäßige Kraftverteilung. Darüber hinaus erhöht das Stabilisierungselement die Gesamtsteifigkeit des Bauteils, was insbesondere bei größeren Modellen oder in Bereichen mit hoher Beanspruchung von Vorteil ist. Die Abstützung der Platte von der Unterseite her minimiert Materialspannungen und sorgt dafür, dass das Bauteil seine Form auch bei wiederholter Beanspruchung behält. Gleichzeitig bleibt die optische Erscheinung des Bauteils erhalten, da das Stabilisierungselement in der Unterseite integriert ist und so die sichtbaren Flächen der Platte nicht beeinflusst. Zusätzlich trägt die winkelförmige Gestaltung des Stabilisierungselements zu einer effizienten Materialnutzung bei. Die Form ermöglicht eine hohe Stabilität bei minimalem Materialeinsatz, was sowohl die Produktionskosten als auch das Gewicht des Bauteils reduziert. Insgesamt verbessert dieses Element die Funktionalität und Langlebigkeit des Bauteils erheblich, ohne dabei die ästhetische oder technische Integration in das Konstruktionssystem zu beeinträchtigen.

Die oben beschriebenen Eigenschaften, Merkmale und Vorteile dieser Erfindung sowie die Art und Weise wie diese erreicht werden, werden verständlicher im Zusammenhang mit der folgenden Beschreibung der Ausführungsbeispiele, die im Zusammenhang mit der Zeichnung näher erläutert werden. Es zeigen:
Fig. 1 eine Ansicht eines Bauteils gemäß einem ersten Ausführungsbeispiel aus einer ersten Perspektive,
Fig. 2 eine Ansicht des Bauteils der Fig. 1 aus einer zweiten Perspektive, und
Fig. 3 eine perspektivische Ansicht eines Bauteils gemäß einem zweiten Ausführungsbeispiel.

In den Figuren werden gleiche technische Elemente mit gleichen Bezugszeichen versehen und nur einmal beschrieben. Die Figuren sind rein schematisch und geben vor allem nicht die tatsächlichen geometrischen Verhältnisse wieder.

Es wird auf Figs. 1 und 2 Bezug genommen, die eine Ansicht eines Bauteils 2 gemäß einem ersten Ausführungsbeispiel aus zwei verschiedenen Perspektiven zeigen. Das Bauteil 2 wird im folgenden in einem Raum betrachtet, der durch eine Längsrichtung 4, eine Querrichtung 6 quer zur Längsrichtung 4 und eine Höhenrichtung 8 quer zur Längsrichtung 4 und quer zur Querrichtung 6 aufgespannt ist.

Das Bauteil 2 besitzt in der Höhenrichtung 8 gesehen an seiner Unterseite 12 fünf Befestigungselemente verschiedener Bauart, von denen vier Befestigungselemente in einem Klemmbaustein-Raster angeordnet sind. Ein Klemmbaustein-Raster ist ein systematisches Maßschema, das die Anordnung und Abstände von Befestigungselementen wie Noppen, Röhren oder anderen Verbindungselementen auf einem Klemmbaustein standardisiert. Durch die Standardisierung lassen sich Klemmbausteine präzise verbinden, modulare Strukturen zu schaffen und Systeme beliebig skalieren. Es gibt verschiedene Klemmbaustein-Raster, die auf dem Markt beispielsweise unter den Namen Standard, Diamond und Mini bekannt sind. Das bekannteste Klemmbaustein-Raster mit dem Namen Standard wurde durch die Firma Lego A/S definiert und besitzt ein Rastermaß, bei dem die einzelnen Befestigungselemente eine maximale Breite von 4,8mm und einen Abstand von 8mm voneinander besitzen, worauf die nachfolgenden Erläuterungen allerdings nicht eingeschränkt sein sollen.

Zwei der vier Befestigungselemente im Klemmbaustein-Raster sind als Wellenaufnahmen 14 ausgeführt, während die anderen beiden der vier Befestigungselemente im Klemmbaustein-Raster sind als Achsaufnahmen 16 ausgeführt sind. Die Wellenaufnahmen 14 sind dadurch gekennzeichnet, dass sie eine Welle oder auch eine Noppe eines anderen Klemmbausteins aufnehmen können, also ein mechanisches Bauteil, dass sich abhängig davon ob die Wellenaufnahme 14 die Welle als Press- oder Spielpassung aufnimmt, in der Wellenaufnahme 14 drehen kann. Demgegenüber sind die Achsaufnahmen 16 dadurch gekennzeichnet, dass sie Achsen aufnehmen können, also mechanische Bauteile, die sich in der Achsaufnahme 16 unabhängig von der Passungsform nicht drehen können. Die Achsaufnahmen 16 sind in der vorliegenden Ausführung beispielhaft als Kreuzaufnahmen ausgeführt. Die vier Befestigungselemente 14, 16 nehmen ihren jeweiligen Verbindungspartner, also die Noppe, die Welle oder die Achse in einer bestimmten Verbindungsrichtung (in Fig. 1 und 2 also entweder in Längsrichtung 4 oder in Querrichtung 6) auf und sind im Klemmbaustein-Raster ferner dadurch gekennzeichnet, dass sie in allen vier Raumrichtungen 4 bis 8 einen einheitlichen Rasterabstand 18 voneinander haben, der in den Fig. 1 und 2 jeweils nur an einer Stelle referenziert ist.

Das fünfte Befestigungselement 19 in den Figs. 1 und 2 ist demgegenüber unabhängig vom Rastermaß definiert und dazu vorgesehen beispielsweise nach dem Poka-Yoke-Prinzip nur bestimmte Bauteile im Konstruktionsbausystem zur Verbindung zuzulassen, welche ein analoges Befestigungselement außerhalb des Rastermaßes besitzen. Im Übrigen funktioniert das fünfte Befestigungselement 19 allerdings genauso, wie die anderen vier Befestigungselemente in der Fig. 1 und 2.

In der Höhenrichtung 8 gesehen oberhalb der Befestigungselemente 14, 16 und 19 ist eine Platte 22 an diesen gehalten, die durch mehrere Kanten begrenzt ist. Eine erste der Kanten wird nachstehend als Fußkante 22 bezeichnet, ist im Wesentlichen in der Längsrichtung 4 ausgerichtet und begrenzt die Platte 20 an der in der Querrichtung 6 gesehenen Vorderseite. Der Fußkante 22 in der Querrichtung 6 gegenüberliegend ist eine Randkante 24 angeordnet. An der in der Längsrichtung 4 gesehenen Rückseite begrenzt die Platte 20 eine nachstehen Stirnkante 26 genannte weitere Kante, während die Platte 20 gegenüberliegend dazu an der in der Längsrichtung 4 gesehenen Vorderseite durch eine Spitzenkante 28 begrenzt ist. Diese Kanten 22 bis 28 sind nur beispielhaft in der Ausführung vorhanden müssen nicht zwangsläufig alle zusammen vorhanden sein. Eine Ausführung, beispielsweise nur mit einer Fußkante 22 und einer Randkante 24 ist ebenfalls denkbar. Auch müssen die Kanten 22 bis 28 die Platte nicht vollumfänglich umschließen. Dies ist in der Ausführung der Fig. 1 und 2 an der Stelle der Befestigungselemente 14, 16 verdeutlicht.

Die Platte 20 ist an der Oberseite 10 des Bauteils 2 mit einem variablen Neigungswinkel 30 zur Höhenrichtung 8 hin geneigt. Dabei soll unter dem Neigungswinkel 30 nachstehend der Winkel zwischen dem mathematischen Gradienten, also die Richtung des stärksten Anstiegs der Platte 20 an der Oberseite 10 des Bauteils 2 und der Höhenrichtung 8 verstanden werden. Da die Höhenrichtung 8 unveränderlich ist heißt das folglich, dass sich der Gradient der Platte 20 an der Oberseite 10 des Bauteils 2 verändert und zwar in der nachstehend beschriebenen Form.

An der Fußkante 22 besitzt der Neigungswinkel 30 einen Wert, der nachstehend als Fußkantenwinkel 32 bezeichnet werden soll, während der Neigungswinkel 30 an der Randkante 24 als Randkantenwinkel 34 bezeichnet wird. Diese beiden Winkelwerte 32, 34 sind in der Ausführung so gewählt, dass der Neigungswinkel 30 vom Fußkantenwinkel 32 zum Randkantenwinkel 34 immer steiler wird, also Neigungswinkel 30 und damit der zuvor genannte Gradient streng monton steigend ist, so dass der Verlauf des Neigungswinkels 30 keine Wendepunkte besitzt. Dies hat den entscheidenden Vorteil, dass das Bauteil 2 deutlich farbtreuer ist, als beispielsweise das vergleichbare Bauteil der Firma Lego A/S, welches unter der Teilenummer 5742 auf dem Markt vertrieben wird, weil das Bauteil 2 keine Veränderung der Krümmung der zur Oberseite 10 gerichteten Fläche der Platte 20 aufweist, was farbverfälschende ungleichmäßige Lichtreflexionen und Schattenbildungen vermeidet.

Das gesamte Bauteil ist so ausgestaltet, dass es in einem in der Längsrichtung gesehenen Querschnitt eine in der Querrichtung 6 gesehene Breite von drei Rasterabständen 18 und eine in der Höhenrichtung 8 gesehene Höhe von zwei Rasterabständen 18 aufweist und somit in diesem Querschnitt in das Raster eines herkömmlichen 3x2-Klemmbausteins passt. Für einen möglichst glatten Verlauf des Bauteils auf den Befestigungselementen 14, 16 im Klemmbaustein-Raster ist für den Fußkantenwinkel 32 der Wert 0° gewählt. Grundsätzlich können auch größere Werte gewählt werden, allerdings zeigt sich, dass wenn für den Fußkantenwinkel 32 ein Wert von größer 5° gewählt wird, über den Verlauf der Platte 20 in der Querrichtung 6 nicht genügend Winkelspielraum zur Verfügung steht, um den grundlegenden Erfindungsgedanken der Farbtreue umzusetzen. Für den Randkantenwinkel 34 können gleichfalls verschiedene Werte gewählt werden, allerdings sollte der Randkantenwinkel 34 nicht allzugroß gewählt werden, um auch hier unbeabsichtigte Schattenbildungen zu vermeiden. In der Praxis hat sich ein Randkantenwinkel 34 von wenigstens 20° bewährt und ist in der vorliegenden Ausführung mit 40° gewählt.

Als zusätzliches Dimensionierungskriterium kann der Randkantenwinkel 34 auch in Abhängigkeit der Höhe gewählt werden: $w \leq \frac{h}{tan \left(Randkantenwinkel\right)}$

Dabei entspricht h der Höhe der Platte 20 in der Höhenrichtung 8 und ω dem Verhältnis zwischen der Höhe h der Platte 20 und dem Tangens aus dem Randkantenwinkel 34. Das heißt, je größer die Platte 20 in der Höhenrichtung 8 ausgeführt wird, desto größer sollte der Randkantenwinkel 34 gewählt werden, um das Monotonieverhalten des Neigungswinkels 30 in der Querrichtung so gewährleisten zu können, dass eine ausreichende Farbtreue für den Betrachter eingehalten wird. Im vorliegenden Ausführungsbeispiel beträgt das Verhältnis ω damit zirka 18,6mm.

Nun soll noch ein optimaler Verlauf der Fußkante 22 und der Randkante 24 erläutert werden. Für die Fußkante 22 gilt, dass diese möglichst gerade in der Längsrichtung ausgerichtet werden sollte, um Spaltmaße beim Verbau mit anderen Bauteilen des Konstruktionsbausystem zu vermeiden. Demgegenüber sollte die Randkante 24 ausgehend von einem maximalen Abstand 36 in der Längsrichtung 4 zur Fußkante 22 hin zu verlaufend ausgeführt sein, was den Vorteil hat, dass das sich das Bauteil 2 mit spürbar weniger Materialaufwand fertigen lässt, als das oben genannte Bauteil 5742 der Firma Lego A/S.

Zur Stabilisierung der Platte kann diese über ein Stabilisierungselement 37 gegenüber einem der Befestigungselemente 16 abgestützt sein. Bei diesem Stabilisierungselement 37 handelt es sich um eine im Querschnitt in der Längsrichtung 4 verlaufende abgewinkelte Wand, die zunächst in der Querrichtung 6 vom Befestigungselement 16 aus startend zur Höhenrichtung 8 hin abwinkelt ist und die Platte 20 in der Höhenrichtung 8 von unten her abstützt. Diese Wand kann zur weiteren mechanischen Stabilisierung des Bauteils 2 mit einer zum quer zur Längsrichtung 4 verlaufenden Stützwand 38 abgestützt sein.

In das Stabilisierungselement 37 ist für eine kompaktere Ausführung das besondere, vom Rastermaß abweichende Befestigungselement 19 integriert.

Es wird auf Fig. 3 Bezug genommen, die eine perspektivische Ansicht eines Bauteils 2' gemäß einem zweiten Ausführungsbeispiel zeigt.

Die Elemente des Bauteils 2 des ersten Ausführungsbeispiels, die auch im Bauteil des zweiten Ausführungsbeispiel realisiert sind, sind mit gleichen Bezugszeichen versehen und werden der Kürze nicht noch einmal erläutert.

Im vorliegenden Ausführungsbeispiel ist nun zusätzlich zum veränderlichen Neigungswinkel 30 der Platte 20 an der Oberseite 10 des Bauteils 2' in der Querrichtung 6 ein veränderlicher Neigungswinkel 40 der Platte 20 an der Oberseite 10 des Bauteils 2' in der Längsrichtung 4 ausgebildet. Dieser zusätzliche veränderliche Neigungswinkel 40 in der Längsrichtung 4 genügt dabei den gleichen Bedinungen, wie der veränderliche Neigungswinkel 30 in der Querrichtung 6 mit der einzigen Ausnahme, dass der zusätzliche veränderliche Neigungswinkel 40 in der Längsrichtung 4 nicht mit der Längsrichtung 4 zunehmend sondern abnehmend ausgeführt ist. Dies ist allerdings lediglich eine Frage der Wahl des Koordinatensystems und hat auf die Idee selbst keinen Einfluss, die Neigungswinkel monoton ohne Wendepunkte auszuführen.

Der in der Längsrichtung 4 veränderliche Neigungswinkel 40 kann problemlos auch im Bauteil 2 gemäß der ersten Ausführung implementiert werden, während das Bauteil 2' gemäß der zweiten Ausführung umgekehrt auch um alle Merkmale des ersten Ausführungsbeispiels individuell erweitert werden kann.

## Patentansprüche

1. Bauteil (2, 2') zum Bau eines Modells eines Konstruktionsbausystems mit einem Rastermaß, in dem Verbindungspunkte in einer Längsrichtung (4), in einer Querrichtung (6) quer zur Längsrichtung (4) und in einer Höhenrichtung (8) quer zur Längsrichtung (4) und quer zur Querrichtung (6) einen vordefinierten Rasterabstand (18) voneinander haben, umfassend
- ein Befestigungselement (14, 16) zum Verbindung mit anderen Bauteilen des Konstruktionsbausystems in einer Verbindungsrichtung (4, 6) senkrecht zur Höhenrichtung (8) und
- eine in der Höhenrichtung (8) gesehen über dem
Befestigungselement (14, 16) daran gehaltene Platte (20) die zumindest bereichsweise von einer senkrecht zur Höhenrichtung (8) ausgerichteten Fußkante (22) und einer der Fußkante (22) gegenüberliegenden Randkante (24) begrenzt ist, **dadurch gekennzeichnet, dass** die Platte (20) an der Fußkante (22) zur Höhenrichtung (8) mit einem Fußkantenwinkel (32) und an der Randkante (24) zur Höhenrichtung (8) mit einem Randkantenwinkel (34) geneigt ist, der kleiner ist, als der Fußkantenwinkel (32), wobei ein Neigungswinkel (30) der Platte (20) zur Höhenrichtung (8) zwischen dem Fußkantenwinkel (32) und dem Randkantenwinkel (34) monoton steigend und frei von Wendepunkten ist.

2. Bauteil (2, 2') nach Anspruch 1, wobei der Fußkantenwinkel (32) einen Wert zwischen 0° und 5° besitzt.

3. Bauteil (2, 2') nach Anspruch 1 oder 2, wobei der
Randkantenwinkel (34) einen Wert zwischen 20° und 90° besitzt.

4. Bauteil (2, 2') nach einem der vorstehenden Ansprüche, eine Zunahme des Neigungswinkels (30) der Platte (20) pro Längeneinheit der Platte (20) in der Höhenrichtung (8) 0,5% bis 3,5% nicht überschreitet.

5. Bauteil (2, 2') nach einem der vorstehenden Ansprüche, wobei ein Verhältnis ω zwischen einer in der Höhenrichtung (8) betrachteten Höhe h der Platte (20) und dem Randkantenwinkel 34 der folgenden Formel entspricht: $w \leq \frac{h}{tan \left(Randkantenwinkel\right)} ,$ wobei das Verhältnis ω aus einem Bereich zwischen 14 bis 24 mm, vorzugsweise zwischen 18 bis 20 mm gewählt ist.

6. Bauteil (2, 2') nach einem der vorstehenden Ansprüche, wobei das Befestigungselement (16) als Hülse mit einer sich in der Verbindungsrichtung (4, 6) erstreckenden Durchgangsöffnung vorzugweise in Form einer Kreuzaufnahme ausgebildet ist.

7. Bauteil (2) nach einem der vorstehenden Ansprüche, wobei die Randkante (24) und die Fußkante (22) in der Querrichtung (6) einen maximalen Abstand (36) voneinander aufweisen und sich mit einer Randkantenkrümmung und einer Fußkantenkrümmung kleiner als die Randkantenkrümmung aneinander annähern.

8. Bauteil (2) nach Anspruch 7, wobei die Fußkantenkrümmung gleich null ist.

9. Bauteil (2) nach einem der vorstehenden Ansprüche, wobei die Randkante (24) in Längsrichtung (4) gesehen zur Fußkante (22) hin monoton, vorzugsweise streng monoton fallend ausgebildet ist.

10. Bauteil (2) nach einem der vorstehenden Ansprüche, umfassend ein Stabilisierungselement (37), das in einem in der Längsrichtung (4) gesehenen Querschnitt winkelförmig ausgebildet ist und vom Befestigungselement (14, 16) aus die Platte (20) von einer in der Höhenrichtung (8) gesehenen Unterseite (12) her abstützt.
